# EUROPÄISCHE PATENTSCHRIFT

(11) **EP 1 049 837 B1**
(45) Veröffentlichungstag und Bekanntmachung des Hinweises auf die Patenterteilung: **03.07.2002**
(21) Anmeldenummer: 99903656.9
(22) Anmeldetag: 20.01.1999
(51) Int. Cl.: E04B 7/14, E06B 3/54

(54) **GLASSCHEIBENAUFHÄNGUNG EINER GLASLICHTDECKE**
GLASS PANEL SUSPENSION OF A GLASS LIGHT CEILING
SUSPENSION DE VITRE POUR PLAFOND A OUVERTURE VITREE

(30) Priorität: 22.01.1998 DE 29800984 U
(43) Veröffentlichungstag der Anmeldung: 08.11.2000
(73) Patentinhaber: ARNOLD GmbH, D-61381 Friedrichsdorf (DE)
(72) Erfinder: ARNOLD, Rolf, D-61381 Friedrichsdorf (DE)
(74) Vertreter: Schubert, Siegmar, Dipl.-Ing.
(86) Internationale Anmeldenummer: EP9900339
(87) Internationale Veröffentlichungsnummer: WO9937869

(56) Entgegenhaltungen:
- EP-A- 0 136 064
- FR-A- 2 676 768
- FR-A- 2 724 993
- FR-A- 2 741 094

## Beschreibung

Die Erfindung betrifft eine Glasscheibenaufhängung einer Glaslichtdecke nach dem Oberbegriff des Anspruchs 1.

Bei Glaslichtdecken werden gemäß dem Stand der Technik Glasscheiben auf Profilen aufgelegt, die jedoch eine unerwünschte partielle Abschattung der Glasscheibenaufhängung bewirken.

Bei einer aus der FR-A-2 676 768 bekannten Glasscheibenaufhängung, die für eine Glaslichtdecke geeignet ist, wird wenigstens eine Glasscheibe an wenigstens einein Abhängeelement nur annähernd punktuell aufgehängt. Das Abhängeelement ist oben elastisch aufgehängt. Unten sind an dem Abhängeelement durch Löcher der Glasscheibe im wesentlichen frei hindurchreichende, die Glasscheibe tragende Verbindungselemente lösbar angebracht. Im einzelnen ist das Abhängeelement als Klaue ausgebildet, die mit zwei endseitigen Schenkeln, die über einen im wesentlichen horizontalen Mittelabschnitt eine einstückige Einheit bilden, oben an der Glasscheibe bzw. an einer dämpfenden Lochscheibe auf dieser anliegen. - Ungünstig ist außer der verhältnismäßig komplizierten Form des Abhängeelements insbesondere, wennn der Abstand zwischen der Glasscheibe und der oberen Aufhängung groß ist, daß durch die endseitigen Schenkel Abschattungen auf der Glasscheibe hervorgerufen werden. Bei der Übertragung des Gewichts der Glasplatte auf die obere Abhängung entstehen in dem Abhängeelement nicht nur leicht beherrschbare Zugkräfte, sondern zusätzlich Biegemomente.

Aufgabe der Erfindung ist es daher, Glasscheiben einer Glaslichtdecke so anzuordnen, daß sie zwar sicher gehalten werden, aber möglichst wenig. Abschattung auftritt.

Diese Aufgabe wird durch die Glasscheibenaufhängung mit den Merkmalen des kennzeichnenden Teils des Anspruchs 1 gelöst. Durch die Aufhängung der Glasscheibe an den Abhängestangen, die nicht nur im Randbereich der Glasscheibe, sondern auch über deren Fläche verteilt angeordnet sein können, läßt sich eine fast schattenfreie Glasscheibenaufhängung der Glaslichtdecke erzielen. Dabei wird die Glasscheibe durch die lösbaren Verbindungselemente, die mit den unteren Abschnitten der Abhängestangen in Verbindung stehen, sicher und weitgehend spannungsfrei gehalten. Das Trägerelement aus Acryglas hält die Abhängestangen in einem vorbestimmten Abstand zueinander, die durch die Acrylglasscheibe, an dieser anliegend, hindurchreichen. Dies fördert die spannungsarme Aufhängung der Glasscheibe an den Abhängestangen. Gleichwohl wird durch das Acrylglasträgerelement die Schattenfreiheit der gesamten Glasscheibenaufhängung nicht nennenswert beeinträchtigt.

Im einzelnen wird die Konstruktion der Glasscheibenaufhängung unkompliziert und montagegünstig gemäß Anpruch 2 so ausgeführt, daß die Abhängestangen an ihrem unteren Abschnitt ein Außengewinde aufweisen, auf das jeweils eine Mutter geschraubt ist, an der sich die Acrylglasscheibe des Trägerelements von unten abstützt, indem ein mit einem Innengewinde versehener Distanzbolzen unter die Acrylglasscheibe dergestalt aufgeschraubt ist, daß die Acrylglasscheibe zwischen dem Distanzbolzen und der Mutter gehalten ist. Weiter sind die die Glasscheibe unter dem Trägerelement haltenden Vorbindungselemente dergestalt unten an den Distanzbolzen angebracht, daß die Glasscheibe von unten in Richtung auf die Distanzbolzen gedrückt ist. In dieser Weise können zunächst die Abhängestangen an der Acryglasscheibe des damit im wesentlichen plattenförmigen Acrylglasträgerelements angebracht werden und sodann, kann die Glasscheibe von unten an den Distanzbolzen unter dem Acrylglasträgerelement angesetzt und befestigt werden. Die Löcher, die zur Durchführung der Befestigungselemente in der Glasscheibe aus Silikatglas vorgesehen sind, können dabei größer sein als die Außendurchmesser der Verbindungselemente, so daß die Verbindungselemente die Glasscheibe nur tragen, seitlich aber keine Schubkräfte oder Momente überleiten.

Im einzelnen kann zur leichten Montage gemäß Anspruch 3 das die Glasscheibe haltende Verbindungselement in ein Innengewinde unten in dem Distanzbolzen eingeschraubt werden.

Gemäß Anspruch 4 kann das Verbindungselement zweiteilig aus einem Gewindestift, der in das Innengewinde der Abhängestange geschraubt ist, und einer unten auf den Gewindestift geschraubten Stiftscheibe mit einer zentralen Gewindebohrung bestehen, welche geeignet ist, die Glasscheibe anzustützen. Die zentrale Gewindebohrung nimmt dabei einen unteren Abschnitt des Gewindestiftes auf, der oben in die Abhängestange geschraubt ist.

Zur abschattungsfreien Versteifung des Trägerelements und Abstützung bzw. Abstandshaltung der Glasscheibe in deren Randbereich weist das Trägerelement von der Unterseite der Acrylglasscheibe vertikal nach unten herabreichende, mit dieser verschraubten Acrylglasstege auf, die über die Ränder der Acrylglasscheibe teilweise überstehen und geeignet sind, unter ihnen die Glasscheibe an deren Rändern abzustützen.

Die spannungsfreie Montage des Trägerelements und der Glasscheibe werden dadurch gefördert, daß gemäß Anspruch 6 die Acrylglasscheibe des Trägerelements unter Einschluß je einer Lochscheibe aus Polyamid auf der Oberseite und Unterseite jeweils zwischen der oberen Mutter und dem unteren Distanzbolzen eingespannt ist. Zur spannungsarmen sicheren Halterung der aufgehängten Glasscheibe ist gemäß Anspruch 7 zusätzlich vorgesehen, daß die Glasscheibe unter Einschluß je einer Lochscheibe aus EPDM zwischen dem Distanzbolzen und dem Verbindungselement, insbesondere der Stützscheibe gehalten ist.

EPDM ist die Abkürzung für Olefin-Dien-Terpolymere mit Gummieigenschaften.

Ein Ausführungsbeispiel der Glasscheibenaufhängung wird in Fig. 1 gezeigt und nachstehend erläutert, wobei weitere wesentliche Merkmale offenbar sind.

Fig. 1 zeigt einen seitlichen Teilschnitt durch eine Glasscheibenaufhängung an einer Stoßstells zwischen zwei neben einander liegenden Glasscheiben, die insbesondere aus Silikatglas bestehen können.

In Fig. 1 ist mit 1 eine horizontale Trägerplatte bezeichnet, die zu einem größeren Lichtdeckenbauelement gehört, in dem mehrere solcher Trägerplatten nebeneinander angeordnet sind. Die Trägerplatten verlaufen dabei insbesondere parallel zu Rändern 2, 3 von Glasscheiben 5, insbesondere aus Silikatglas, welche gegebenenfalls zusammen mit weiteren Glasscheiben im wesentlichen die gesamte untere Fläche des Lichtdekkenbauelements einnehmen. Die Glasscheiben 4 und 5 können statt aus Silikatglas auch aus anderen lichtdurchlässigen Materialien bestehen. Die Glasscheiben werden entlang ihren Rändern wie nachfolgend beschrieben aufgehängt, wobei die zu den Rändern 2, 3 rechtwinklig verlaufenden Rändern der Glasscheiben 4, 5 mit prinzipiell gleichen Aufhängungen versehen sind.

Zur Aufhängung dienen reihenweise parallel zu den Rändern 2, 3 angeordnete Abhängestangen, von denen die Abhängestangen 6 und 7 in Fig. 1 sichtbar sind. Jede Abhängestange weist an ihren oberen Enden und an ihren unteren Enden je ein nicht bezeichnetes Außengewinde auf. An dem unteren Ende befindet sich zusätzlich ein ebenfalls nicht bezeichnetes Innengewinde in der Aufhängestange.

An ihrem oberen Ende ist jede Abhängestange zwischen zwei jeweils auf das Außengewinde aufgeschraubten Sechskantmuttern 8, 9 bzw. 10, 11 einerseits und 12 bzw. 13 andererseits elastisch nachgiebig befestigt, da sich zwischen den Sechskantmuttern und der Trägerplatte jeweils Gummipuffer 14, 15 bzw. 16, 17 befinden. Damit sind die Abhängestangen 6, 7 abgependelt.

An ihren unteren Enden tragen die abgependelten Abhängestangen, insbesondere 6, 7, ein Trägerelement aus Acrylglas, welches allgemein mit 18 bezeichnet ist. Es besteht im wesentlichen aus einer Acrylglasscheibe 19, welche mehrere Glasscheiben 4, 5 überdecken kann, sowie von der Unterseite der Acrylglasscheibe vertikal nach unten herabreichende Acrylglasstege 20, 21, die so unter Einschluß eines Zwischenstegs 22 miteinander und mit der Acrylglasscheibe 19 verklebt sind, daß die Stege 20, 21 an den Rändern 2, 3 der anzubringenden Glasscheiben 4, 5 teilweise überstehen und sich der Zwischensteg 22 zwischen diesen Rändern 2, 3 befindet.

Die Abhängestangen sind mit dem Trägerelement 18 durch deren Acrylglasscheibe 19, die unten hindurchreichen, fest verbunden, und zwar zwischen je einer Mutter 23 bzw. 24 auf der Oberseite der Acrylglasscheibe und einem Distanzbolzen 25 bzw. 26 auf deren Unterseite. Die Muttern 23, 24 und die Distanzbolzen 25, 26 sind dabei auf die Außengewinde der Abhängestangen 6, 7 aufgeschraubt.

An dem derart montierten Trägerelement 18 werden die Glasplatten 4, 5 angebracht, indem als Verbindungselemente jeweils ein Gewindestift 27 in das Innengewinde des Distanzbolzens 25, 26 eingeschraubt wird und eine Stützscheibe 27, 29 mit einer zentralen Gewindebohrung, welche den Gewindestift aufnimmt, von unten gegen die Glasplatten 4 bzw. 5 geschraubt wird. Dabei liegen je eine feste Lochscheibe 30 und eine darunter liegende Lochscheibe aus EPDM 31 auf der Oberseite der Glasscheibe 4 bzw. eine feste Lochscheibe 32 und eine Lochscheibe 33 aus EPDM auf der Oberseite der Glasscheibe 5, so daß die genannten Lochscheiben jeweils zwischen einer der Glasscheiben 4, 5 und den zugehörigen Distanzbolzen 25, 26 eingefügt sind. Die Unterseite der Glasscheiben 4 und 5 liegt nicht unmittelbar auf den Stützscheiben 28, 29 auf, sondern unter Einschluß je einer Lochscheibe 34 bzw. 35 aus EPDM, die jeweils eine Hülse 36 bzw. 37 ebenfalls aus EPDM aufweist, die in einer Bohrung 38 der Glasscheibe liegt, durch welche jeweils ein Gewindestift 27 hindurchreicht. Damit werden die Glasscheiben sicher, aber spannungsfrei gehalten und gewährtleistet, daß die Gewindsstifte nicht in den Bohrungen der Glasscheibe an diese anstoßen.

Aus Fig. 1 ist noch ersichtlich, daß die Stege 20, 21 und der Zwischensteg 22 des Trägerelements 18 zusätzlich zu der Verklebung an der Acrylglasscheibe 19 durch Schrauben - gezeigt ist ein Schraubenkopf 40 - fest angeschraubt sind.

Lochscheiben 41 - 44 aus Polyamid, die an den Einspannstellen der Acrylglasscheibe 19 zwischen den Muttern 23, 24 und der Oberseite der Acrylglasscheibe 19 bzw. zwischen den Distanzbolzen 25, 26 und der Unterseite der Acrylglasscheibe 19 angeordnet sind, dienen der schonenden Einspannung der Acrylglasscheibe.

## Patentansprüche

1. Glasscheibenaufhängung einer Glaslichtdecke, bei der wenigstens eine Glasscheibe (4, 5) an Abhangeelementen (6, 7) nur punktuell aufgehängt ist, die oben elastisch abgependelt sind und an denen unten durch Löcher der Glasscheibe (4, 5) frei hindurchreichende, die Glasscheibe (4, 5) tragende Verbindungselemente (25, 26, 27, 28; 29) lösbar angebracht sind,
**dadurch gekennzeichnet,**
**daß** die Abhängeelemente als Abhängestangen ausgebildet sind, daß die Abhängestangen (6, 7) unten durch wenigstens ein Trägerelement (18) aus Acrylglas, umfassend eine Acrylglasscheibe (19), hindurchreichen, die dazu eine Anordnung Löcher aufweist, die sich mit den Löchern (37, 38) in der Glasscheibe (4, 5) im wesentlichen dekken, die mittels Distanzelementen (25, 26) in einem vertikalen Abstand unter dem Trägerelement mit der Acrylglasscheibe gehalten wird.

2. Glasscheibenaufhängung nach Anspruch 1,
**dadurch gekennzeichnet,**
**daß** die Abhängestangen (6, 7) an ihrem unteren Abschnitt ein Außengewinde aufweisen, auf das jeweils eine Mutter (23, 24) geschraubt ist, an der sich die Acrylglasscheibe (19) des Trägerelements (18) von unten abstützt, indem ein mit einem Innengewinde versehener Distanzbolzen (25, 26) als Distanzelement unter der Acrylglasscheibe (19) dergestalt aufgeschraubt ist, daß die Acrylglasscheibe zwischen dem Distanzbolzen (25, 26) und der Mutter (23, 24) festgehalten ist, und daß die die Glasscheibe (4, 5) unter dem Trägerelement (18) haltenden Verbindungselemente (25, 26, 27, 28; 29) dergestalt unten an den Distanzbolzen angebracht sind, daß die Glasscheibe (4, 5) von unten in Richtung auf die Distanzbolzen (25, 26) gedrückt ist.

3. Glasscheibenaufhängung nach Anspruch 2,
**dadurch gekennzeichnet,**
**daß** das die Glasscheibe (4, 5) haltende Verbindungselement (27) in ein Innengewinde unten in den Distanzbolzen (25 bzw. 26) geschraubt ist.

4. Glasscheibenaufhängung nach Anspruch 3,
**dadurch gekennzeichnet,**
**daß** das Verbindungselement aus einem Gewindestift (27), der in das Innengewinde der Abhängestange (6, 7) geschraubt ist, und einer unten auf den Gewindestift (27) geschraubten Stützscheibe (28; 29) mit einer zentralen Gewindebohrung besteht, welche geeignet ist, die Glasscheibe abzustützen.

5. Glasscheibenaufhängung nach einem der vorangehenden Ansprüche,
**dadurch gekennzeichnet,**
**daß** das Trägerelement (18) von der Unterseite der Acrylglasscheibe (19) vertikal nach unten herabreichende, mit dieser verklebte Acrylglasstege (20 - 22) aufweist, die über die Ränder (20, 21) der Acrylglasscheibe (4, 5) teilweise überstehen und unter ihnen die Glasscheibe (4, 5) an deren Rändern abstützen.

6. Glasscheibenaufhängung nach einem der Ansprüche 1 bis 4,
**dadurch gekennzeichnet,**
**daß** die Acrylglasscheibe (19) des Trägerelements (18) unter Einschluß je einer Lochscheibe (41, 42, 43, 44) aus Polyamid auf ihrer Oberseite und Unterseite jeweils zwischen der oberen Mutter und dem unteren Distanzbolzen (25, 26) eingespannt ist.

7. Glasscheibenaufhängung nach einem der Ansprüche 1 bis 4 und 6,
**dadurch gekennzeichnet,**
**daß** die Glasscheibe (4, 5) unter Einschluß je einer Lochscheibe (31, 33) aus EPDM,d.h. Olefin-Dien-Terpolymere mit Gummieigenschaften, zwischen dem Distanzbolzen (25, 26) und dem Verbindungselement, insbesondere der Stützscheibe (19) gehalten ist und daß die Lochscheibe eine in einem Loch (38, 39) der Glasscheibe (4, 5) liegende Hülse (36, 37) aufweist, durch welche das Verbindungselement (27) hindurchreicht.

## Claims

1. Glass panel suspension of a glass light ceiling, in which at least one glass panel (4, 5) is suspended on suspension elements (6, 7) only at selected points, the said elements being elastically suspended in a pendular manner at the top and having connecting elements (25, 26, 27, 28; 29) that support the glass panels (4, 5) removably attached to their lower ends, which project freely through holes in the glass panels (4, 5),
**characterised in that**
the suspension elements are formed as suspension rods and the suspension rods (6, 7) extend downwards through at least one supporting element (18) made of acrylic glass, which comprises an acrylic glass panel (19) having for that purpose an arrangement of holes essentially aligned with the holes (37, 38) in the glass panel (4, 5), the said panels being held by means of spacer elements (25, 26) a vertical distance below the supporting element with its acrylic glass panel.

2. Glass panel suspension according to Claim 1,
**characterised in that**
at their lower ends the suspension rods (6, 7) have an outer thread onto which in each case a nut (23, 24) is screwed, against which the acrylic glass panel (19) of the supporting element (18) rests from underneath, and a spacer bolt (25, 26) provided with an internal thread is screwed as a spacer element under the acrylic glass panel (19), such that the acrylic glass panel is held between the spacer bolts (25, 26) and the nuts (23, 24), and the connecting elements (25, 26, 27, 28; 29) that hold the glass panels (4, 5) under the supporting element (18) are fitted under the spacer bolts in such a way that the glass panels (4, 5) are pushed up from beneath towards the spacer bolts (25, 26).

3. Glass panel suspension according to Claim 2,
**characterised in that**
the connecting elements (27) holding the glass panels (4, 5) are screwed into an internal thread in the bottom of the spacer bolts (25 or 26).

4. Glass panel suspension according to Claim 3,
**characterised in that**
the connecting elements consist of threaded pins (27) screwed into the internal thread of the suspension rods (6, 7) and of supporting discs (28; 29) with a central threaded hole screwed onto the bottom of the threaded pins (27), the said discs being suitable for the support of the glass panels.

5. Glass panel suspension according to any of the preceding claims,
**characterised in that**
the supporting element (18) comprises acrylic glass webs (20-22) extending vertically downwards from the underside of the acrylic glass panel (19) and adhesively bonded thereto, the said webs extending partly beyond the edges (20, 21) of the acrylic glass panels (4, 5) and supporting the glass panels (4, 5) beneath them at their edges.

6. Glass panel suspension according to any of Claims 1 to 4,
**characterised in that**
the acrylic glass panel (19) of the supporting element (18) is clamped between the upper nuts and the lower spacer bolts (25, 26), in each case with a polyamide perforated disc (41, 42, 43, 44) against its upper and lower sides.

7. Glass panel suspension according to any of Claims 1 to 4 and 6,
**characterised in that**
the glass panels (4, 5) are held between the spacer bolts (25, 26) and the connecting elements, in particular the supporting disc (19), in each case with a perforated disc (31, 33) made of EPDM, i.e. olefin-diene-terpolymer with rubber-like properties, between the bolts and the panel, and the perforated disc comprises a sleeve (36, 37) located within a hole (38, 39) in the glass panel (4, 5), through which the connecting element (27) passes.

## Revendications

1. Suspension de vitre pour un plafond d'éclairage en verre dans laquelle au moins une vitre (4, 5) est suspendue ponctuellement sur des éléments de décrochage (6, 7) qui sont accrochés en haut de manière à pouvoir suivre un mouvement de pendule et sur lesquels éléments sont fixés en bas de façon amovible des éléments de liaison (25, 26, 27, 28 ; 29) qui traversent librement des trous de la vitre (4, 5), **caractérisée en ce que** les éléments de décrochage sont réalisés en tant que tiges de décrochage , **en ce que** les tiges de décrochage (6' 7) traversent en bas au moins un élément de support (18) en verre acrylique constitué d'une vitre en verre acrylique (19) ; laquelle vitre présente à cet effet une disposition de trous couvrant essentiellement les trous (37, 38) dans la vitre (4, 5) qui est maintenue au moyen d'éléments d'écartement (25, 26) à une distance verticale en dessous de l'élément de support par rapport à la vitre en verre acrylique.

2. Suspension de vitre selon la revendication 1, **caractérisée en ce que** les tiges de décrochage (6, 7) présentent, sur leur partie inférieure, un filetage extérieur sur lequel est vissé un écrou (23, 24) auquel s'appuie d'en bas la vitre en verre acrylique (19) de l'élément de support (18); **en ce qu'**un boulon d'écartement (25, 26) pourvu d'un filetage intérieure est vissé en tant qu'élément de distance sous la vitre en verre acrylique (19), **en ce que** la vitre en verre acrylique entre le boulon d'écartement (25, 26) et l'écrou (23, 24) est maintenu fixement et **en ce que** les éléments de liaison (25, 26, 27, 28 ; 29) maintenant la vitre (4, 5) sous l'élément de support (19) sont placés sous les boulons d'écartement de manière à presser la vitre (4, 5) par le bas en direction des boulons (25, 26) d'écartement.

3. Suspension de vitre selon la revendication 2, **caractérisé en ce que** l'élément de liaison (27) maintenant la vitre (4, 5) est vissé dans un filetage intérieur par le bas dans les boulons (25 ou 26) d'écartement .

4. Suspension de vitre selon la revendication 3, **caractérisée en ce que** l'élément de liaison est constitué d'une tige filetée (27) vissée dans le filetage intérieur des tiges de décrochage (6, 7), et d'un disque d'appui (28 ; 29) avec un alésage fileté central vissé en dessous sur la tige filetée (27) ; le disque étant adapté à supporter la vitre.

5. Suspension de vitre selon une des revendications précédentes, **caractérisée en ce que** l'élément de support (18) présente des traverses en verre acrylique (20 - 22) s'étendant verticalement vers le bas à partir du côté inférieur de la vitre en verre acrylique (19); lesquelles traverses font saillies partiellement sur les bords (20, 21) des vitres en verre acrylique (4, 5) et supportent en dessous des traverses, la vitre en verre acrylique (4, 5) sur ses bords.

6. Suspension de vitre selon une des revendications 1 à 4, **caractérisée en ce que** la vitre en verre acrylique (19) de l'élément de support (18) est serrée en incluant chaque fois un disque à trou (41, 42, 43, 44) en polyamide sur son côté supérieur et inférieur à chaque fois entre l'écrou supérieur et le boulon inférieur (25, 26).

7. Suspension de vitre selon une des revendications 1 à 4 et 6, **caractérisée en ce que** la vitre (4, 5) est maintenue , en incluant chaque fois un disque à trou (31, 33) en EPDM, c'est à dire, en oléfine-diène-terpolymère avec des propriétés de caoutchouc, entre le boulon d'écartement (25, 26) et l'élément de liaison, notamment le disque d'appui (19), et **en ce que** le disque à trou présente une douille (36, 37) traversée par l'élément de liaison (27), située dans un trou (38, 39) de la vitre (4, 5).
